# EUROPÄISCHE PATENTSCHRIFT

(11) **EP 3 155 694 B1**
(45) Veröffentlichungstag und Bekanntmachung des Hinweises auf die Patenterteilung: **02.10.2019**
(21) Anmeldenummer: 15727559.5
(22) Anmeldetag: 05.06.2015
(51) Int. Cl.: H01R 11/01, H01R 4/26

(54) **VORRICHTUNG ZUM KONTAKTIEREN EINES ELEKTRISCHEN LEITERS SOWIE ANSCHLUSS- ODER VERBINDUNGSEINRICHTUNG MIT EINER SOLCHEN VORRICHTUNG**
DEVICE FOR CONTACTING AN ELECTRICAL CONDUCTOR
DISPOSITIF POUR CONTACTER UN CONDUCTEUR ÉLECTRIQUE

(30) Priorität: 12.06.2014 DE 102014008756
(43) Veröffentlichungstag der Anmeldung: 19.04.2017
(73) Patentinhaber: Pfisterer Kontaktsysteme GmbH, 73650 Winterbach (DE)
(72) Erfinder: FRANK, Erich, 73269 Hochdorf (DE)
(74) Vertreter: Bartels und Partner, Patentanwälte
(86) Internationale Anmeldenummer: PCT/EP2015/001140
(87) Internationale Veröffentlichungsnummer: WO 2015/188923

(56) Entgegenhaltungen:
- EP-A1- 2 226 899
- EP-A2- 0 209 399
- US-A- 3 386 069

## Beschreibung

Die Erfindung betrifft eine Vorrichtung zum Kontaktieren eines elektrischen Leiters gemäß dem Oberbegriff von Patentanspruch 1.

US 3 386 069 A offenbart bereits eine Vorrichtung zum Kontaktieren eines elektrischen Leiters. Die Vorrichtung weist Isolationsteile auf, die einen Aufnahmeraum begrenzen, in den zu kontaktierende Kabel mit Ihren Endbereichen eingesetzt sind. In den Aufnahmeraum ist unter Spannung eine Packung aus locker gewebtem nachgiebigen Tuch gepackt. Das Material dieses Tuches ist Kupfer, Bronze oder Aluminium.

EP 0 209 399 A2 offenbart ein Kit aus Teilen, das umfasst:
eine Einrichtung mit einem doppelwandigen Schlauch, der kontinuierlich umläuft entlang einem langgestreckten Element, wobei relative Gleitbewegung erfolgen zwischen den beiden Wänden der Doppelwand im Wesentlichen ohne relative Gleitbewegung zwischen einer Wand neben dem Element und dem Element; und
ein Dichtungsmaterial, wobei das Dichtungsmaterial einen Klebstoff, einen Mastix, ein Gel, eine gelartige Zusammensetzung oder einen Mörtel aufweist; und
einen elektrischen Leiter, der als Abschirmung geeignet ist.

Um bei Kabelleitern mit großen Querschnitten von beispielsweise mehr als 100 mm² - insbesondere mehr als 1000 mm² - in Mittel- und Hochspannungskabeln die Verluste bei der Stromübertragung zu reduzieren, werden vermehrt aus Einzeldrähten gebildete Leiterbauformen eingesetzt, in denen Isoliermaterialien zwischen den Einzeldrähten oder zwischen aus Einzeldrähten aufgebauten Segmenten eingelegt sind, oder in denen die Einzeldrähte mit Isoliermaterialien beschichtet sind. Durch solche Leiterkonstruktionen werden insbesondere bei großen Querschnitten die unerwünschten Skin- und Proximity-Effekte minimiert, um die Übertragungsleistung des Kabels zu steigern oder mit geringeren Querschnitten auszukommen.

Dabei werden die Leiter vorzugsweise in mehrere Segmente aufgeteilt, die mit Bändern oder anderen Isolierschichten zu im Querschnitt kreisförmigen Leitern zusammengesetzt werden. Innerhalb der Segmente werden die gegebenenfalls ebenfalls gegeneinander isolierten Einzeldrähte verdrillt und durch eine Formmatrize gezogen, so dass der Strom später in den Einzeldrähten immer wieder dem Drahtverlauf in Längsrichtung des Kabels folgend von der Außenlage ins Innere des Leiters geleitet wird. Die Segmente werden bei der Herstellung meist außen mit Bändern bewickelt und sind gegeneinander elektrisch isoliert. Derartige Kabelleiterkonstruktionen sind beispielsweise aus der US 1,904,162 A bekannt und werden auch als Bauart MILLIKEN bezeichnet.

Dem wirtschaftlichen Vorteil dieser Bauform hinsichtlich der Materialkostenoptimierung steht der Nachteil gegenüber, dass die Leiterpräparation bei der Installation aufwändig und zeitintensiv ist, um sicherzustellen, dass auch die innenliegenden Drähte des Leiters an der Verbindungsstelle kontaktiert werden können und damit zur Stromübertragung beitragen können. In der Regel müssen die Isoliermaterialien aus dem Leiterverbund komplett entfernt werden. Die Einzeldrähte müssen von Isoliermaterialien befreit, also ausgebogen und gebürstet werden, und danach werden die Einzeldrähte wieder manuell mit Hilfe von Schlauchschellen und Presswerkzeugen in eine nahezu kreisrunde Form vom Durchmesser des ursprünglichen Leiters zusammengefasst, damit sie in das Verbindungselement eingeführt und von diesem ausreichend komprimiert und festgehalten werden können. Die Wirksamkeit dieser Maßnahmen ist von der Sorgfalt der Montage abhängig.

Aus der EP 2 226 899 A1 ist eine Vorrichtung bekannt, bei der als Kontaktmedium eine keilförmige Spitze radial in einen rohrförmigen Klemmenkörper einschraubbar ist, dadurch in kontaktgebende Anlage an die stirnseitigen Enden der beiden auf einander gegenüberliegenden Seiten in den Klemmenkörper axial eingesteckten Leiter bringbar ist, und dadurch eine elektrische Verbindung zwischen den beiden Leitern herstellbar ist.

Der Erfindung liegt die Aufgabe zugrunde, eine Vorrichtung zum Kontaktieren eines elektrischen Leiters, insbesondere eines mehrdrähtigen Leiters eines Energieversorgungskabels, sowie eine Anschluss- oder Verbindungseinrichtung mit einer solchen Vorrichtung bereitzustellen, welche die Nachteile des Standes der Technik überwinden. In einer Ausführungsart soll insbesondere die Montage derartiger Vorrichtungen und damit die Herstellung erfindungsgemäßer Anschluss- oder Verbindungseinrichtungen vereinfacht sein und dabei dennoch dauerhaft eine hohe Kontaktsicherheit und eine hohe Stromtragfähigkeit gewährleistet sein.

Diese Aufgabe ist durch die im Anspruch 1 bestimmte Vorrichtung sowie durch die im Anspruch 9 bestimmte Anschluss- oder Verbindungseinrichtung gelöst. Besondere Ausführungsarten der Erfindung sind in den Unteransprüchen bestimmt.

Erfindungsgemäß weisen die Kontaktkörper zumindest abschnittsweise eine sphärische Oberfläche auf, die vorzugsweise kugelförmig ausgebildet sind und die Vorrichtung weist mindestens ein auf das Kontaktmedium wirkendes Krafteinleitungselement auf, mit dem die Kontaktkraft in das Kontaktmedium einleitbar ist. Durch derart geformte Kontaktkörper ist eine für die elektrische Kontaktierung besonders vorteilhafte Kraftübertragung zwischen den Kontaktkörpern und/oder dem zu kontaktierenden Leiter und/oder dem Verbindungskörper möglich. Insbesondere die Verwendung von Kugeln als Kontaktkörper ist vorteilhaft, da durch sie auf einfache Weise eine isotrope Kraftverteilung erreichbar ist.

Erfindungsgemäß weist die Vorrichtung ein auf das Kontaktmedium und insbesondere die Kontaktkörper wirkendes Krafteinleitungselement auf, mit dem die Kontaktkraft in das Kontaktmedium einleitbar ist. Die notwendige Kontaktkraft kann nach dem Einbringen der Kontaktkörper in den von dem Verformungskörper und dem zu kontaktierenden Leiter begrenzten Aufnahmeraum beispielsweise mittels einer oder mehrerer in den Verformungskörper einschraubbaren Druckschrauben erzeugt werden.

In einer Ausführungsart weist die erfindungsgemäße Vorrichtung zum Kontaktieren eines elektrischen Leiters, insbesondere eines Kabelleiters eines Energieversorgungskabels, einen Verbindungskörper auf, in den der zu kontaktierende Leiter mit seinem stirnseitigen Ende einsetzbar ist; die Vorrichtung weist außerdem das Kontaktmedium auf, mit dem das stirnseitige Ende des Leiters elektrisch kontaktierbar ist und das eine Vielzahl von elektrisch leitfähigen Kontaktkörpern aufweist, von denen mindestens ein Teil in elektrisch kontaktierende Anlage an das stirnseitige Ende des Leiters bringbar ist, vorzugsweise an das gesamte stirnseitige Ende des Leiters; durch die Kontaktkörper ist die Kontaktkraft auf benachbarte Kontaktkörper und/oder den zu kontaktierenden Leiter und/oder den Verbindungskörper übertragbar, insbesondere von einer Krafteinleitungsstelle des Verbindungskörpers, beispielsweise einer in den Verbindungskörper einschraubbaren Druckschraube, bis hin zu der stirnseitigen Oberfläche des zu kontaktierenden Leiters. Eine erfindungsgemäße Vorrichtung kann zum elektrischen Verbinden von zwei oder mehreren Leitern ebenso eingesetzt werden wie für den Anschluss eines oder mehrerer Leiter an ein elektrisches Betriebsmittel. Der Verbindungskörper kann einteilig sein, wodurch beispielsweise die Aufnahme der wirkenden Klemm- und Kontaktkräfte vereinfacht ist, oder mehrteilig sein, wodurch beispielsweise die Montage der Vorrichtung vereinfacht ist, indem beispielsweise bereits verlegte Kabel bei der Installation nicht mehr in Längsrichtung verschoben werden müssen, sondern die Kabelenden auf die Anschlussstelle oder das andere Kabelende seitlich einschwenken können, was insbesondere bei großen Leiterquerschnitten von Vorteil ist. Der Verbindungskörper kann mindestens abschnittsweise hülsenförmig sein, so dass der zu kontaktierende Leiter oder die miteinander zu verbindenden Leiter in den hülsenförmigen Abschnitt einsteckbar oder einlegbar sind. Mindestens ein Teil und vorzugsweise alle Kontaktkörper können eine identische Form und vorzugsweise auch eine identische Größe aufweisen.

Besondere Vorteile bietet die Erfindung beim Kontaktieren mehrdrähtiger Leiter, beispielsweise von Kabelleitern der Bauart MILLIKEN. Die vorliegende Erfindung verbessert das Funktionsniveau der aus dem Stand der Technik bekannten Verbindungen entscheidend, indem nicht, oder jedenfalls nicht nur, wie bisher üblich die Umfangsfläche am Leiterende zur Stromübertragung genutzt wird, sondern auch oder sogar ausschließlich die Stirnseite des Leiters, vorzugsweise die gesamte Stirnfläche des Leiters. Darüber hinaus ermöglicht diese Bauform den Einsatz verhältnismäßig kurz bauender Verbindungssysteme, die einen geringeren Einbauraum beanspruchen und damit die Verwendung kleinerer, leichter zu installierender und kostengünstiger herzustellender Isoliersysteme in Garnituren erlauben.

Die Stirnfläche des Leiters wächst geometrisch proportional mit seinem Querschnitt. Die Stirnseite ist in allen bekannten unterschiedlichen Leiterkonstruktionen die einzige Fläche, die auf besonders einfache Weise metallisch blank bereitstellbar ist. So werden die Kabel bei der Installation in der Regel auf die passende Länge gekürzt, vorzugsweise abgesägt. Alle anderen zu kontaktierenden Flächen des Leiters müssen in einem separaten Arbeitsgang mehr oder weniger aufwändig präpariert werden.

Bei der erfindungsgemäßen Vorrichtung muss anders als bei der konventionellen Press- und Schraubtechnik an der Klemmstelle keine Querkraft auf den Leiter ausgeübt werden, um die elektrische Querleitfähigkeit zwischen den Einzeldrähten und dem Verbindungskörper herzustellen. Dies ist vorteilhaft, weil eine solche Querleitfähigkeit bei größeren Querschnitten und/oder teilisolierten Leiterbauformen immer schwieriger zu erreichen ist.

Die elektrischen und mechanischen Funktionen der Kontaktvorrichtung können in zwei, räumlich gegebenenfalls auch voneinander getrennte oder sogar beabstandete Abschnitte aufgeteilt werden, nämlich einen ersten Abschnitt, der für den Stromtransport verantwortlich ist und einen geringen elektrischen Widerstand mit kurzen Strompfaden unter Verwendung metallischer Massen mit guter Wärmeleitfähigkeit bereitstellt, und einen zweiten Abschnitt, der für die mechanische Fixierung und Kraftübertragung verantwortlich ist und bei geringer Baugröße eine hohe mechanische Festigkeit sowie eine robuste und baustellengerechte Ausführung mit ausreichender Toleranz gegenüber Abweichungen zwischen geplanter und gelieferter Leiterausführung bereitstellt, und damit eine fehlersichere und zeitsparende Installation gewährleistet.

Erfindungsgemäße Vorrichtungen können daher sehr schlank und kurz ausgeführt werden, da die Stromführung direkt vom einen Leiterende zum anderen Leiterende oder zu einer Kontaktfläche führt. Der hülsenförmige Verbindungskörper wird primär auf die mechanische Belastung ausgelegt, was bei Verwendung von hochfesten Werkstoffen mit geringeren Wandstärken erfüllt werden kann als heute üblich. Das erlaubt den Einsatz kleinerer und kostengünstigerer Isolierkörper von Kabelgarnituren.

In einer Ausführungsart der Erfindung ist die Kontaktkraft im Wesentlichen richtungsunabhängig auf anliegende benachbarte Kontaktkörper und/oder den zu kontaktierenden Leiter und/oder den Verbindungskörper übertragbar. Dadurch wird eine quasi-hydrostatische Druck- und damit Kraftverteilung erreicht. Dies führt dazu, dass die elektrische Kontaktierung des Leiters über eine kurze Verbindungsstrecke erfolgt.

In einer Ausführungsart der Erfindung weisen die elektrisch leitfähigen Kontaktkörper eine elektrisch leitfähige Oberflächenbeschichtung auf, die gegenüber dem Werkstoff der Kontaktkörper einen dauerhaft geringeren Kontaktübergangswiderstand aufweist. Während die Kontaktkörper beispielsweise aus Kupfer oder Aluminium bestehen können, kann die Beschichtung beispielsweise aus Gold oder Silber oder auch aus Zinn oder Zink, oder auch aus einer Legierung unter Verwendung mindestens eines dieser Elemente bestehen. Dadurch wird bei hoher Druckstabilität der Kontaktkörper ein dauerhaft geringer Kontaktübergangswiderstand zu anliegenden benachbarten Kontaktkörpern und/oder zu dem zu kontaktierenden Leiter, insbesondere zu unbeschichteten Kupfer- oder Aluminiumleitern, und/oder zu dem Verbindungskörper erreicht.

Die Dicke der Oberflächenbeschichtung kann mehr als 1 *µ*m und weniger als 25 *µ*m betragen, insbesondere mehr als 2 *µ*m und weniger als 10 *µ*m, und vorzugsweise mehr als 2,5 *µ*m und weniger als 6 *µ*m. Die Größe der Kontaktkörper, insbesondere der kugelförmigen Kontaktkörper, ist einerseits so zu wählen, dass sie nicht in zu erwartende Hohlräume oder isolierstoffgefüllte Zwischenräume an den Leiterstirnflächen eindringen können, und andererseits so klein zu wählen, dass ein quasi-hydrostatischer Ausgleich der Kontaktkörper bei punktueller Belastung erreicht wird und möglichst jeder Einzeldraht an der Stirnseite von mindestens einem, vorzugsweise von mindestens zwei Kontaktkörpern kontaktiert wird. Im Falle von kugelförmigen Kontaktkörpern sollte der Kugeldurchmesser wesentlich kleiner als die Einzeldrahtdurchmesser des Leiters gewählt werden.

In einer Ausführungsart der Erfindung weist das Kontaktmedium eine pastöse und bei Raumtemperatur vorzugsweise zähelastische Masse auf, in welche die Kontaktkörper eingebettet sind. Dies ist auch für die Installation vorteilhaft, da die Positionierung und Dosierung der Kontaktkörper vereinfacht ist und demgegenüber die Handhabung von losen Kontaktkörpern, insbesondere von Kugeln, auf der Installationsbaustelle problematisch ist. Die Masse kann eine homogene Verteilung der Kontaktkörper ermöglichen, und/oder ein formstabiles Aufbringen der Kontaktkörper an der präparierten Leiterstirnfläche ermöglichen, und/oder bei bestimmungsgemäßem Gebrauch nicht am Montagewerkzeug haften, und/oder einer Oxidation der elektrischen Kontakte vorbeugen, und/oder nicht in verbleibende Hohlräume diffundieren und chemisch nicht mit den bekannten Isoliermaterialien reagieren, und/oder nicht die elektrischen Eigenschaften einer Leiterglättschicht oder der Kabelprimärisolation verändern.

In einer Ausführungsart weist die Vorrichtung einen auf das Kontaktmedium und insbesondere die Kontaktkörper wirkenden Kraftspeicher auf, mit dem die Kontaktkraft dauerhaft aufrechterhaltbar ist. Die für den ungestörten Betrieb notwendige minimale Haltekraft soll nach Abklingen aller Setzverluste und unter Berücksichtigung der betriebsbedingten reversiblen Volumenänderungen aufgrund von Wärmedehnung der Materialien durch einen geeigneten Federspeicher ausgeglichen und aufrecht erhalten werden. Der Kraftspeicher kann auch in das Krafteinleitungselement integriert sein. Die gewünschte Vorspannung kann auf einfache Weise durch den Installateur durch Anziehen der Druckschraube(n) aufgebracht werden und über das aufzubringende Drehmoment, beispielsweise auch durch Schrauben mit Abreißköpfen, kontrolliert werden. Alternativ oder ergänzend können Indikatoren anzeigen, dass die Federn ausreichend gespannt sind. Damit erhält der Installateur die eindeutige Rückmeldung, dass die Montage richtig durchgeführt wurde und die Verbindung damit den Anforderungen im Betrieb wartungsfrei standhalten kann.

In einer Ausführungsart weist die Vorrichtung zumindest einen Kraftindikator oder zumindest ein Signalelement auf, welches jeweils anzeigt, dass das Kontaktmedium mittels der Kraft- oder Kontaktspeicher ausreichend verspannt ist. Eine solche Anzeige beispielsweise mit Signalelementen in der Art von Kraftindikatoren vereinfacht die Montage bei gleichzeitiger Sicherstellung einer relativ eng tolerierten Verspannung der Kontaktmittel.

In einer Ausführungsart weist die Vorrichtung eine Fixiereinrichtung zum Fixieren des zu kontaktierenden Leiters an dem Verbindungskörper auf, insbesondere zum Fixieren der axialen Position des zu kontaktierenden Leiters in Bezug auf den Verbindungskörper. Die Fixiereinrichtung nimmt vor allem Kräfte in Längsrichtung des Leiters auf, die bei der Installation und während des Betriebs von außen auf den Leiter wirken. Die Fixiereinrichtung fixiert beispielsweise bei einem mehrdrähtigen Leiter den Einzeldrahtverband an der Klemmstelle in Querrichtung des Leiters, spannt die Einzeldrähte an der Stirnseite der präparierten Leiterenden möglichst formschlüssig ein und bildet ein stabiles Gegenlager für die unter dem Druck der Kontaktkraft stehenden Kontaktkörper.

Die Erfindung betrifft auch eine Anschluss- und Verbindungseinrichtung mit einer Vorrichtung wie vorstehend beschrieben und mit einem kontaktierten elektrischen Leiter, insbesondere einem mehrdrähtigen Kabelleiter eines Energieversorgungskabels, wobei mindestens ein Teil der Kontaktkörper in elektrisch kontaktierender Anlage an dem stirnseitigen Ende des Leiters ist.

Dies ermöglicht auf einfache Weise eine dauerhaft sichere und großflächige elektrische Kontaktierung des Leiters.

In einer Ausführungsart weist mindestens ein Teil der Kontaktkörper eine mindestens abschnittsweise gekrümmte Oberfläche auf, insbesondere eine mindestens abschnittsweise sphärische Oberfläche, und vorzugsweise ist mindestens ein Teil der Kontaktkörper kugelförmig ausgebildet. Der Radius der gekrümmten Oberfläche beträgt weniger als 50 % einer Schmalseite der stirnseitigen Oberfläche des kontaktierten Leiters oder der Drähte eines mehrdrähtigen Leiters, insbesondere weniger als 40 % und vorzugsweise weniger als 25 %. Dadurch ist gewährleistet, dass an jedem Einzeldraht des Leiters mindestens ein Kontaktkörper anliegt.

In einer Ausführungsart ist der Leiter mehrdrähtig, und in das stirnseitige Ende des kontaktierten Leiters ist mindestens ein Spreizelement eingesetzt, vorzugsweise ist ein Spreizelement zentrisch in das stirnseitige Ende des kontaktierten Leiters eingesetzt. Dadurch wird eine radiale Aufweitung des Leiters erreicht, die vorteilhaft ist, um den Leiter an der Kontaktstelle druckstabil klemmen zu können. Ohne das Eintreiben von mindestens einem Spreizelement im Zentrum des Leiters, der bei vielen Leiterkonstruktionen ohnehin mit einem weichen Kunststoff gefüllt ist, welcher wegen der erforderlichen Druckstabilität ersetzt werden muss, würde eine Art Gewölbe entstehen, das bei radialer Belastung von außen in Richtung des Zentrums die Druckbelastung in unerwünschter Weise aufnimmt und in Umfangrichtung ableitet. Die radial ausgeübte Klemmkraft würde dann nicht auf die inneren Drahtlagen wirken. Durch das Aufweiten des Leiterquerschnitts mittels des Spreizelements, insbesondere eines zentralen Stiftes, liegen die Einzeldrähte nicht mehr an den danebenliegenden Drähten an und die von außen wirkende Kraft wird nun auf die darunterliegenden Drähte übertragen und nicht quer abgestützt. Dadurch ist es möglich die Klemmkraft bis ins Zentrum des Leiters wirken zu lassen und Einzeldrähte werden wirksamer fixiert.

Das Spreizelement kann mindestens abschnittsweise konisch oder keilförmig sein. Das Spreizelement kann einen oder mehrere, vorzugsweise werkzeuglos abtrennbare Abschnitte aufweisen, so dass nach einem ausreichenden Eintreiben des Spreizelements in den Leiter das Spreizelement an der Stirnseite des Leiters abtrennbar ist, vorzugsweise ohne dass der in dem Leiter verbleibende Teil über die Stirnfläche des Leiters übersteht.

Um die Einzeldrähte eines mehrdrähtigen Leiters in der radial äußersten Lage einzuspannen und ausreichend zu fixieren, können beispielsweise auf dem Umfang des Verbindungskörpers verteilt angeordnete, radial wirkende Klemmschrauben eingesetzt werden. Dazu können die Klemmschrauben in geringem Abstand am Umfang angeordnet sein. Im Bedarfsfall können die Klemmschrauben in zwei oder mehr Reihen in axialer Richtung hintereinander angeordnet sein. Ringschneiden oder Kegelflächen an den Köpfen der Klemmschrauben sind für einen großflächigen Klemmkontakt von vorzugsweise mehreren Einzeldrähten von Vorteil.

Um die in der Praxis auftretende Durchmessertoleranz der Leiter auszugleichen, ist es vorteilhaft, eine Anpassung des Verbindungskörpers an den tatsächlichen Leiterdurchmesser zu erreichen. Der verbleibende Spalt muss kleiner sein als die eingesetzten Kontaktkörper, um ein Eindringen der Kontaktkörper in den Spalt zu verhindern. Beispielsweise durch konische Formgebung der Leiteraufnahmebohrung und axiale Verschiebbarkeit des Kontaktteils kann dieser Spalt bei der Installation hinreichend verkleinert werden.

In einer Ausführungsart ist an oder nahe dem stirnseitigen Ende auf den kontaktierten Leiter ein ringförmiges Element aufgesetzt, dessen Außendurchmesser an den Aufnahmeraum des Verbindungkörpers angepasst ist, insbesondere kann der Außendurchmesser des ringförmigen Elements im Wesentlichen der lichten Weite des Aufnahmeraums des Verbindungskörpers entsprechen; alternativ oder ergänzend kann der Innendurchmesser des ringförmigen Elements an den Außendurchmesser des zu kontaktierenden Leiters angepasst sein, insbesondere kann der Innendurchmesser des ringförmigen Elements im Wesentlichen dem Außendurchmesser des zu kontaktierenden Leiters entsprechen. Dadurch kann eine Zentrierung des Leiters in dem Verbindungskörper erreicht werden und/oder die Umfangskontur des Leiters, insbesondere dessen Rundheit, gesichert werden.

Insbesondere wenn das ringförmige Element vor dem Eintreiben des Spreizelements installiert wird, dient er als radiale Begrenzung und Fixierung des Leiters und sichert dessen Umfangskontur, wenn nachfolgend das Spreizelement eingetrieben wird und sich der Leiterverbund deshalb radial aufzuweiten versucht. Gleichzeitig wird der Formschluss zwischen den Einzeldrähten in Querrichtung vermindert und zum ringförmigen Element verbessert. Der Spalt am Außendurchmesser des Leiters schließt sich, die Klemmkraft zur späteren mechanischen Fixierung des Leiterverbundes kann durch die Klemmschrauben bis ins Zentrum wirken. Es können mehrere ringförmige Elemente mit unterschiedlichen Abmessungen bereitgestellt werden, insbesondere mit unterschiedlichen Innendurchmessern, so dass mit einem Verbindungskörper durch Auswahl eines geeigneten ringförmigen Elements auch Leiter mit unterschiedlichen Abmessungen kontaktiert werden können.

Bei der Kontaktierung von Leiterstirnflächen sind folgende Gegebenheiten zu berücksichtigen: Die abgesägte Stirnfläche eines mehrdrähtigen Leiters ist bei der manuell ausgeführten Installation metallisch blank, aber sehr wellig uneben und kann auch schräg zur Kabelrichtung abgesägt sein; diese bei der Kabelpräparation auftretenden Formabweichungen sind nicht definierbar. Die Stirnfläche, die zur Kontaktierung zur Verfügung steht, entspricht dem gelieferten Leiterquerschnitt, der in der Regel etwas geringer ist als der nominal angegebene Querschnitt aus dem Datenblatt des Kabels. Die zu kontaktierende Stirnfläche kann aus einzelnen Drähten mit möglicherweise unterschiedlichen Durchmessern bestehen; die einzelnen Drähte sind möglicherweise an der Drahtoberfläche mit dünnen Isolierschichten überzogen und können durch Verdichtung bei der Herstellung unterschiedliche Querschnittsformen aufweisen, die von der idealen Kreisform abweichen können. Die einzelnen Drähte können in Querrichtung nicht miteinander verbunden sein und können sich zueinander in Längs- und Querrichtung bedingt verschieben lassen; sie werden im Längsverband lediglich durch Verdrillung und Formschluss gehalten. Zwischen den einzelnen Drähten können einzeln oder in Kombination Isolierstoffe in Form von Pulver, Bändern oder homogenen Kunststofffüllungen vorhanden sein. Die Isolierstoffe sind in der Regel weniger druckstabil als die Stirnflächen der Drähte und weichen deshalb unter mechanischer Belastung aus. Relaxation und Setzverhalten bei punktueller und/oder flächiger Druckbelastung entsprechen den für Kunststoffe typischen Werten, weit unterhalb der bei reinen Metallen zu erwartenden Kennwerte. Größere Zwickel zwischen Leitersegmenten und/oder zentrisch eingesetzte Hohlleiter oder Kunststoffschnüre können vorhanden sein.

Weitere Vorteile, Merkmale und Einzelheiten der Erfindung ergeben sich aus den Unteransprüchen und der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.
- Fig. 1: zeigt einen Längsschnitt durch ein erstes Ausführungsbeispiel der Erfindung,
- Fig. 2: zeigt einen um 90° um die Längsachse gedrehten Längsschnitt des ersten Ausführungsbeispiels,
- Fig. 3: zeigt einen Längsschnitt durch ein zweites Ausführungsbeispiel,
- Fig. 4: zeigt einen Längsschnitt durch ein drittes Ausführungsbeispiel,
- Fig. 5: zeigt einen Längsschnitt durch ein viertes Ausführungsbeispiel,
- Fig. 6: zeigt einen Längsschnitt durch ein fünftes Ausführungsbeispiel,
- Fig. 7: zeigt einen Längsschnitt durch ein sechstes Ausführungsbeispiel, und
- Fig. 8: zeigt einen Längsschnitt durch ein siebtes Ausführungsbeispiel.

Die Fig. 1 zeigt einen Längsschnitt durch ein erstes Ausführungsbeispiel der Erfindung mit einer erfindungsgemäßen Vorrichtung 1 zum Kontaktieren eines mehrdrähtigen elektrischen Leiters 10, im vorliegenden Fall zum Verbinden des ersten mehrdrähtigen elektrischen Leiters 10 mit einem zweiten mehrdrähtigen elektrischen Leiter 20, bei denen es sich um die Kabelleiter 10, 20 eines ersten Energieversorgungskabels 12 bzw. eines zweiten Energieversorgungskabels 22 handelt. Die beiden Leiter 10, 20 liegen im Bereich der Vorrichtung 1 koaxial zur Längsachse 2 der Vorrichtung 1. Die Fig. 2 zeigt ebenfalls einen Längsschnitt durch die Vorrichtung 1, bei dem die Vorrichtung 1 allerdings um 90° um die Längsachse 2 gedreht ist.

Das erste Ausführungsbeispiel dient zur Verbindung querschnittsgleicher Leiter 10, 20 und nutzt als äußeres Kontaktsystem den rohrförmigen Verbindungskörper 4, der wie ein normaler Pressverbinder links und rechts auf die vorbereiteten Enden der Leiter 10, 20 aufgeschoben wird und beispielsweise mit hydraulischen Werkzeugen verpresst wird. Ähnlich wie bei einem konventionellen Pressverbinder kann der Verbindungskörper 4 bei entsprechender Leitfähigkeit auch zur Stromübertragung von den an der Oberfläche kontaktierten blanken Leiterdrähten der beiden Leiter 10, 20 genutzt werden. Weil aber mögliche Isolierschichten aus den Einzeldrähten nicht entfernt wurden und bei mehrlagigen Seilen erfahrungsgemäß nur die beiden äußeren Lagen am Stromtransport beteiligt sind, wird damit allein kein ausreichender elektrischer Kontakt hergestellt. Das Verpressen gewährleistet daher vor allem, dass die beiden Enden der Leiter 10, 20 an dem Verbindungskörper 4 fixiert und damit mechanisch stabil miteinander verbunden sind.

Dadurch, dass damit auch die stirnseitigen Enden 14, 24 der Leiter 10, 20 radial eingespannt sind und sich nur noch wenig oder gar nicht in Längsrichtung bewegen können, ist axial durch die beiden Leiter 10, 20 und radial durch den Verbindungskörper 4 ein Aufnahmeraum 6 begrenzt, in den Kontaktkörper 32 eingebracht sind, die in eine pastöse Masse 34 eingebettet sind und mit dieser zusammen das Kontaktmedium 30 der Vorrichtung 1 bilden, das aus Gründen der Übersichtlichkeit nur teilweise eingezeichnet ist.

Die Kontaktkörper 32 sind durch aus Kupfer hergestellte Kugeln gebildet, die eine einheitliche Größe aufweisen und mit einer 3 *µ*m bis 5 *µ*m dicken Schicht aus Zinn beschichtet sind. Der Durchmesser der Kugeln beträgt mehr als 10 % und weniger als 100 % der Erstreckung der Schmalseite eines Drahtes des Leiters 10, 20, insbesondere mehr als 15 % und weniger als 90 % und vorzugsweise mehr als 20 % und weniger als 85 %. Die pastöse Masse 34 kann ein Silikongel oder eine sonstige Paste geeigneter Viskosität aufweisen.

Nach dem Einbringen einer ausreichenden Menge des Kontaktmediums 30, beispielsweise über die beiden an den Aufnahmeraum 6 angrenzenden und entlang der Längsachse 2 hintereinander angeordneten ersten Gewindeöffnungen 16, werden in diese Gewindeöffnungen 16 als Krafteinleitungselement 18 jeweils ein Gewindestift oder eine Abreißschraube eingeschraubt und dadurch der Aufnahmeraum 6 verschlossen und beim weiteren Einschrauben das Kontaktmedium 30 unter Druck gesetzt.

Die Vorrichtung weist außerdem zwei Kraftspeicher 28 auf, die jeweils ein Paket von Tellerfedern 38 aufweisen und auf axial einander gegenüberliegenden Seiten radial in den Verbindungskörper 4 eingesetzt sind, insbesondere in entsprechende zweite Gewindebohrungen 26 eingeschraubt und anschließend darin verklebt sind. Die beiden Krafteinleitungselemente 18 werden so weit in den Verbindungskörper 4 eingeschraubt und angezogen, bis Kraftindikatoren in der Art von Signalelementen 36 an den Kraftspeichern 28 anzeigen, dass das Kontaktmedium 30 ausreichend verspannt ist. Die Kraftspeicher 28 werden so bemessen, dass sie die minimal erforderliche Haltekraft aufrechterhalten, auch wenn sich wegen thermischen Lastwechselspielen und dauerhaften Relaxationsverlusten das Volumen zwischen den beiden Leitern 10, 20 ausdehnen sollte oder sich die Enden der beiden Leiter 10, 20 doch noch etwas verschieben sollten.

Die Figur 3 zeigt einen Längsschnitt durch ein zweites Ausführungsbeispiel der Erfindung mit einer Vorrichtung 101, bei der ein einteiliges Rohr als Verbindungskörper 104 über die Enden der beiden unterschiedlichen oder querschnittsgleichen Leiter 110, 120 geschoben wird. Anschließend werden die beiden Leiter 110, 120 mit den axial am weitesten außen liegenden Halteschrauben 142 an dem Verbindungskörper 104 fixiert, die Teil einer Fixiereinrichtung der Vorrichtung 301 bilden; das Mittelteil 144 mit den Kraftspeichern 128 bzw. Federpaketen 138 ist bereits in den Verbindungskörper 104 eingebaut und dort axial und radial mittig fixiert. Bei entsprechender Ausgestaltung kann über die Halteschrauben 142 und den Verbindungskörper 104 ein Teil der Strombelastung fließen, dies ist jedoch nicht zwingend erforderlich und erlaubt daher kürzere Bauformen der Vorrichtung 101. Vorteilhaft ist bei diesem Ausführungsbeispiel, dass alle Verbindungen mit handelsüblichen Werkzeugen für Befestigungseinrichtungen angezogen werden können und keine Spezialwerkzeuge erforderlich sind.

Die vorzugsweise kugelförmigen Kontaktkörper 132 werden über die noch offenen Bohrungen 116 für die Krafteinleitungselemente 118 eingebracht, bis der Aufnahmeraum 106 zwischen den Leitern 110, 120 komplett ausgefüllt ist. Die Kontaktkraft wird durch die Krafteinleitungselemente 118 aufgebracht, die beispielsweise durch Gewindestifte gebildet sind und zum Schluss in die Bohrungen 116 eingedreht und festgezogen werden, bis kein Schraubenüberstand mehr zu sehen ist.

Die Zentrierschraube 146 in der Mitte des Verbindungskörpers 104 fixiert die vorgespannten Kraftspeicher 128 mit ihren Paketen aus Tellerfedern 138. Durch drehmomentgesteuertes Anziehen der insgesamt vier Krafteinleitungselemente 118 der Abmessung M12 werden die Kontaktkörper 132 unter Druck gesetzt und die Kraftspeicher 128 vorgespannt.

Der Verbindungskörper 104 kann aus einem Rohr oder auch aus verbindbaren Halbschalen gebildet sein, die um die Leiter 110, 120 gelegt werden können und mittels einer geeigneter Einrichtung zueinander und zu den Leitern 110, 120 verklemmt werden können.

Auf die beiden Leiter 110, 120 ist an ihrem stirnseitigen Ende jeweils ein ringförmiges Element 148 aufgesetzt, dessen Außendurchmesser an den Aufnahmeraum 106 des Verbindungskörpers 104 angepasst ist, insbesondere im Wesentlichen der lichten Weite des Aufnahmeraums 106 des Verbindungskörpers 104 entspricht, und dessen Innendurchmesser an den Außendurchmesser des zu kontaktierenden Leiters 110, 120 angepasst ist, insbesondere im Wesentlichen dem Außendurchmesser des zu kontaktierenden Leiters 110, 120 entspricht. Dadurch sind die Leiter 110, 120 in dem Verbindungskörper 104 zentriert und ihre Umfangskontur ist gesichert, vorzugsweise kreisförmig. Die ringförmigen Elemente 148 übergreifen dabei das stirnseitige Ende des Leiters 110, 120 unter Ausbildung eines ringförmigen und nach radial innen gerichteten Steges 152, der beim Aufschieben des ringförmigen Elements 148 auf den Leiter 110, 120 einen Anschlag bildet.

In das stirnseitige Ende der beiden Leiter 110, 120 ist jeweils zentrisch ein Spreizelement 150 eingesetzt, das mehrere Abschnitte aufweist, von denen mindestens ein Teil jeweils kegelstumpfförmig ist und die vorzugsweise werkzeuglos voneinander abtrennbar sind. Auch die Kontur des dargestellten Längsschnitts durch das Spreizelement 150 ist kegelförmig, so dass der zugehörige Leiter 110, 120 umso stärker gespreizt und damit in Anlage an die Innenseite des ringförmigen Elements 148 gedrückt wird, je tiefer das Spreizelement 150 in den Leiter 110, 120 eingetrieben wird.

Die Figur 4 zeigt einen Längsschnitt durch ein drittes Ausführungsbeispiel der Erfindung mit einer Vorrichtung 201, bei der die Installation dadurch erleichtert ist, dass ein zweiter Teil 204b, insbesondere eine zweite Hälfte, des zweiteiligen oder mehrteiligen rohrförmigen Verbindungskörpers 204 von einem ersten Teil 204a abgenommen werden kann und wieder auf den ersten Teil 204a aufgesetzt und dort beispielsweise mit einem Ring fixiert werden kann, sobald der Verbindungskörper 204 in der richtigen Lage zu den Leitern 210, 220 ist. Es können auch beide Seiten des Verbindungskörpers 204 derart ausgebildet sein.

Zur Installation wird eine Seite des Verbindungskörpers 204 auf das Ende des ersten Leiters 210 geschoben und dort durch die Halteschrauben 242 fixiert. Es können in axialer Richtung zwei oder mehrerer Reihen von in Umfangsrichtung vorzugsweise äquidistant beabstandeten Halteschrauben 242 vorgesehen sein, wobei die Halteschrauben 242 benachbarter Reihen in Umfangsrichtung zueinander versetzt sein können, so dass mehrere und vorzugsweise alle Einzeldrähte der Leiter 210, 220 geklemmt sind. Anschließend kann das Ende des zweiten Leiters 220 in die offene Halbschale auf der anderen Seite des Verbindungskörpers 204 eingelegt werden und muss insbesondere nicht in Längsrichtung eingeschoben werden. Dies ist vorteilhaft, weil ein axiales Verschieben solcher Kabelleiter aufgrund ihrer großen Masse nur unter Anwendung hoher Kräfte möglich ist.

Die Figur 5 zeigt einen Längsschnitt durch ein viertes Ausführungsbeispiel der Erfindung mit einer Vorrichtung 301, bei der jeweils ein erster Teil 304a des Verbindungskörpers auf ein Ende eines Leiters 310, 320 montiert wird. Anschließend werden die beiden ersten Teile 304a mit einem Verbindungselement 340 verbunden, das wiederum mit den beiden ersten Teilen 304a verbindbar ist. Die Kontaktkörper 332 werden eingebracht und durch Eindrehen der Krafteinleitungselemente 318 verdichtet und unter Druck gesetzt. Die sich einstellende Vorspannung an den Kraftspeichern 328 ist von außerhalb der Vorrichtung 301 ablesbar anhand der axialen Position von stiftförmigen Signalelementen 354, die in den Kraftspeichern 328 angeordnet sind und sich radial nach außen erstrecken und dabei radiale Bohrungen im Verbindungselement 340 durchgreifen. Wenn die kegelförmigen Abschnitte der Kraftspeicher sich beispielsweise axial zur Mitte der Vorrichtung 301 hin bewegen, wird das Signalelement 354 mitgenommen und an der axialen Position des Signalelements 354 kann von außerhalb der Vorrichtung 301 abgelesen werden, wie stark der Kraftspeicher 328 vorgespannt ist.

In einer abgewandelten Ausführungsart kann die radiale Bohrung im Verbindungselement 340 für den Durchtritt des Signalelements 354 nur unwesentlich größer sein als die Abmessung des Signalelements 354, so dass keine axiale Relativbewegung des Signalelements 354 gegenüber dem Verbindungselement 340 möglich ist. Statt dessen weist die in dem Kraftspeieher 328 vorhandene Aufnahmeöffnung für das Signalelement 354 eine Schrägfläche auf, so dass bei einer axialen Relativbewegung des Kraftspeichers 328 gegenüber dem Verbindungselement 340 das Signalelement 354 entlang der Schrägfläche gleitet und dadurch radial in der radialen Bohrung verschoben wird, so dass die Vorspannung des Kraftspeichers 328 von außerhalb der Vorrichtung 301 anhand der radialen Position des Signalelements 354 ablesbar ist. Beispielsweise ist das Signalelement 354 erst sichtbar oder ist bündig mit dem Verbindungselement 340, wenn der Kraftspeicher 328 ausreichend vorgespannt ist und damit die Kontaktkraft ausreichend ist. Das Signalelement 354 kann federkraftbelastet axial und/oder radial verschiebbar sein, um beispielsweise den Einfluss der Gewichtskraft zu eliminieren.

Die Figur 6 zeigt einen Längsschnitt durch ein ebenfalls dreiteiliges fünftes Ausführungsbeispiel der Erfindung mit einer Vorrichtung 401, bei der die beiden ersten Teile 404a des Verbindungskörpers ebenfalls jeweils auf ein Ende eines Leiters 410, 420 montiert werden, anschließend diese beiden ersten Teile 404a aber mit einem mehrteiligen Verbindungselement 440 verbunden werden, beispielsweise durch zwei miteinander verschraubbare Halbschalen. Ein die Federelemente umfassender Haltekörper des Kraftspeichers 428 kann mit seinen beiden einander gegenüberliegenden axialen Endabschnitten jeweils axial in die beiden ersten Teile 404a des Verbindungskörpers hineinragen, insbesondere endseitig jeweils ein Außengewinde aufweisen und damit in die beiden ersten Teile 404a einschraubbar sein, und durch einen endseitigen Innenkonusabschnitt einen axialen Anschlag für die Enden der beiden Leiter 410, 420 bilden.

Ein Vorteil der beschriebenen dreiteiligen Ausführungsbeispiele ist, dass beide Leiterenden einzeln und unabhängig voneinander vormontiert werden können. Das Aufschieben der beiden den Leitern 310, 410, 320, 420 zugeordneten Enden der Vorrichtung 301, 401 ist damit sehr einfach möglich, insbesondere müssen die zugehörigen Kabel dazu nicht bewegt werden. Beim Aufschrauben des zentralen Verbindungselements 340, 440 werden die Leiter 310, 410, 320, 420 zentriert und die Stirnseiten fest eingespannt.

Die beiden derart vormontierten Enden werden in eine koaxiale Lage gebracht und mit den Halbschalen elektrisch und mechanisch verbunden. Die Halbschalen können auch aus mehr als zwei Segmenten bestehen. Der Formschluss für die mechanische und elektrische Verbindung kann durch ein Gewinde oder umlaufende Rillen erfolgen. Die formschlüssige Verbindung der Einzelteile der Verbindung verbessert die mechanische Festigkeit. Die Minimierung verbleibender Hohlräume erhöht den Masseanteil und verbessert die verlustarme Stromübertragung

Die Figur 7 zeigt einen Längsschnitt durch ein sechstes Ausführungsbeispiel der Erfindung mit einer Vorrichtung 501, die für ein Stecksystem mit Lamellenkontakten eingesetzt werden kann. Bei einem solchen steckbaren Anschlussteil werden an die axiale Zugbelastbarkeit des Leiteranschlusses in der Regel keinen hohen Anforderungen gestellt. Die Leiterstirnfläche wird präpariert und der Verbindungs- bzw. Anschlusskörper 504 aufgeschoben. Der Verbindungskörper 504 weist außenseitig eine umlaufende Nut auf, in welche eine Kontaktlamelle 556 eingesetzt ist.

Der Verbindungskörper 504 wird mit dem Kontaktmedium 530 gefüllt und auf das Ende des Leiters 510 geschoben und mit den Halteschrauben 542 auf dem Leiterende mechanisch fixiert. Eine konische Fläche 558 am Verbindungskörper 504 übernimmt die Zentrierung und die Abdichtung des Randes der Stirnfläche des Leiters 510. Anschließend wird die Kontaktkraft durch den Kraftspeicher 528 vorgespannt, der auf der dem Leiter 510 gegenüberliegenden Stirnseite in den Verbindungskörper 504 einschraubbar ist.

Die Figur 8 zeigt einen Längsschnitt durch ein siebtes Ausführungsbeispiel der Erfindung mit einer Vorrichtung 601, die beispielsweise für Schraubanschlussbolzen an Kabelendverschlüssen eingesetzt werden kann und nach demselben Bauprinzip wie die vorstehend beschriebenen Vorrichtungen aufgebaut sein kann. Der Endabschnitt zur Aufnahme der Anschlussarmatur einer Freileitung oder der Verschraubung zu einem Sammelschienensystem kann je nach Anwendung beispielsweise als massiver runder Bolzen, als flache, rechteckige Anschlussfahne mit Bohrungen oder - wie in der Figur 8 gestrichelt dargestellt - als Kabelschuh 660 ausgeführt werden. Zum kabelleiterseitigen Ende ist beispielhaft eine geschraubte Ausführung mit Halteschrauben 642 dargestellt, gepresste oder sonstige Ausführungen der Verbindungsarten sind ebenfalls möglich.

Der Kraftspeicher 628 ist in eine Bohrung in dem Verbindungskörper 604 einschraubbar, die mit der Längsachse der Vorrichtung 601 einen spitzen Winkel von vorzugsweise mehr als 15° und weniger als 80° einschließt, insbesondere mehr als 20° und weniger als 65° und vorzugsweise mehr als 30° und weniger als 45°.

## Patentansprüche

1. Vorrichtung (1) zum Kontaktieren eines elektrischen Leiters (10, 20), insbesondere eines Kabelleiters eines Energieversorgungskabels, wobei die Vorrichtung (1) einen Verbindungskörper (4) aufweist, der einen Aufnahmeraum (6) begrenzt, in den der zu kontaktierende Leiter (10, 20) mit seinem stirnseitigen Ende einsetzbar ist, und wobei die Vorrichtung (1) ein Kontaktmedium (30) aufweist, mit dem unter Wirkung einer Kontaktkraft das stirnseitige Ende des Leiters (10, 20) elektrisch kontaktierbar ist, wobei das Kontaktmedium (30) eine Vielzahl von in den Aufnahmeraum (6) eingebrachten, elektrisch leitfähigen und aneinander anliegenden Kontaktkörpern (32) aufweist, von denen mindestens ein Teil in elektrisch kontaktierende Anlage an das stirnseitige Ende des Leiters (10, 20) bringbar ist, **dadurch gekennzeichnet, dass** die Kontaktkörper (32) zumindest abschnittsweise eine sphärische Oberfläche aufweisen, vorzugsweise kugelförmig ausgebildet sind und dass die Vorrichtung (1) mindestens ein auf das Kontaktmedium (30) wirkendes Krafteinleitungselement (18) aufweist, mit dem die Kontaktkraft in das Kontaktmedium (30) einleitbar ist.

2. Vorrichtung (1) nach Anspruch 1, **dadurch gekennzeichnet, dass** die Kontaktkraft von einem Kontaktkörper (32) auf anliegende benachbarte Kontaktkörper (32) und/oder den zu kontaktierenden Leiter (10, 20) und/oder den Verbindungskörper (4) übertragbar ist.

3. Vorrichtung (1) nach einem der vorstehenden Ansprüche, **dadurch gekennzeichnet, dass** die Kontaktkörper (32) derart geformt sind, dass die Kontaktkraft im Wesentlichen richtungsunabhängig auf anliegende benachbarte Kontaktkörper (32) und/oder den zu kontaktierenden Leiter (10, 20) und/oder den Verbindungskörper (4) übertragbar ist.

4. Vorrichtung (1) nach einem der vorstehenden Ansprüche, **dadurch gekennzeichnet, dass** die Kontaktkörper (32) eine elektrisch leitfähige Oberflächenbeschichtung aufweisen, die gegenüber dem Werkstoff der Kontaktkörper einen dauerhaft geringeren Kontaktübergangswiderstand aufweist.

5. Vorrichtung (1) nach einem der vorstehenden Ansprüche, **dadurch gekennzeichnet, dass** das Kontaktmedium (30) eine pastöse Masse (34) aufweist, in welche die Kontaktkörper (32) eingebettet sind.

6. Vorrichtung (1) nach einem der vorstehenden Ansprüche, **dadurch gekennzeichnet, dass** die Vorrichtung (1) einen auf das Kontaktmedium (30) wirkenden Kraftspeicher (28) aufweist, mit dem die Kontaktkraft dauerhaft aufrechterhaltbar ist.

7. Vorrichtung (1) nach einem der vorstehenden Ansprüche, **dadurch gekennzeichnet, dass** die Vorrichtung (1) zumindest einen Kraftindikator (36) oder zumindest ein Signalelement (354) aufweist, welches jeweils anzeigt, dass das Kontaktmedium (30) mittels der Kraft- oder Kontaktspeicher (28) ausreichend verspannt ist.

8. Vorrichtung (1) nach einem der vorstehenden Ansprüche, **dadurch gekennzeichnet, dass** die Vorrichtung (1) eine Fixiereinrichtung zum Fixieren des zu kontaktierenden Leiters (10, 20) an dem Verbindungskörper (4) aufweist, insbesondere zum Fixieren der axialen Position des zu kontaktierenden Leiters (10, 20) in Bezug auf den Verbindungskörper (4).

9. Anschluss- oder Verbindungseinrichtung mit einer Vorrichtung (1) nach einem der vorstehenden Ansprüche und mit einem kontaktierten elektrischen Leiter (10, 20), insbesondere mit einem mehrdrähtigen Kabelleiter eines Energieversorgungskabels, wobei mindestens ein Teil der Kontaktkörper (32) in elektrisch kontaktierender Anlage an dem stirnseitigen Ende des Leiters (10, 20) ist.

10. Anschluss- oder Verbindungseinrichtung nach Anspruch 9, **dadurch gekennzeichnet, dass** mindestens ein Teil der Kontaktkörper (32) eine mindestens abschnittsweise gekrümmte Oberfläche aufweist, insbesondere eine mindestens abschnittsweise sphärische Oberfläche, und vorzugsweise dass mindestens ein Teil der Kontaktkörper (32) kugelförmig ist, und dass der Radius der gekrümmten Oberfläche weniger als 50 % einer Schmalseite der stirnseitigen Oberfläche des kontaktierten Leiters (10, 20) oder der Drähte eines mehrdrähtigen Leiters (10, 20) beträgt, insbesondere weniger als 40 % und vorzugsweise weniger als 25 %.

11. Anschluss- oder Verbindungseinrichtung nach Anspruch 9 oder 10, **dadurch gekennzeichnet, dass** der Leiter (10, 20) mehrdrähtig ist, und dass in das stirnseitige Ende des kontaktierten Leiters (10, 20) mindestens ein Spreizelement (150) eingesetzt ist, vorzugsweise dass ein Spreizelement (150) zentrisch in das stirnseitige Ende des kontaktierten Leiters (10, 20) eingesetzt ist.

12. Anschluss- oder Verbindungseinrichtung nach einem der Ansprüche 9 bis 11, **dadurch gekennzeichnet, dass** an oder nahe dem stirnseitigen Ende auf den kontaktierten Leiter (10, 20) ein ringförmiges Element (148) aufgesetzt ist, dessen Außendurchmesser an den Aufnahmeraum (6) des Verbindungskörpers (4) angepasst ist, insbesondere dass der Außendurchmesser des ringförmigen Elements (148) im Wesentlichen der lichten Weite des Aufnahmeraums (6) des Verbindungskörpers (4) entspricht, und/oder dessen Innendurchmesser an den Außendurchmesser des zu kontaktierenden Leiters (10, 20) angepasst ist, insbesondere dass der Innendurchmesser des ringförmigen Elements (148) im Wesentlichen dem Außendurchmesser des zu kontaktierenden Leiters (10, 20) entspricht.

## Claims

1. An apparatus (1) for making contact with an electrical conductor (10, 20), in particular a cable conductor of a power supply cable, wherein the apparatus (1) has a connecting body (4) which delimits a receiving space (6) into which the conductor (10, 20) with which contact is to be made can be inserted with its front end, and wherein the apparatus (1) has a contact medium (30) with which electrical contact can be made with the front end of the conductor (10, 20) accompanied by the action of a contact force, wherein the contact medium (30) has a plurality of electrically conductive contact bodies (32) which are introduced into the receiving space (6) and bear against one another and of which at least a part can be brought into electrical contact-making contact with the front end of the conductor (10, 20), **characterised in that** the contact bodies (32) have an at least partially spherical surface, preferably are designed ball-shaped, and that the apparatus (1) has at least one force-application element (18) acting on the contact medium (30) with which the contact force can be applied to the contact medium (30).

2. The apparatus (1) according to claim 1, **characterised in that** the contact force of one contact body (32) can be transmitted to adjacent bearing contact bodies (32) and/or the conductor (10, 20) with which contact is to be made and/or the connecting body (4).

3. The apparatus (1) according to one of the preceding claims, **characterised in that** the contact bodies (32) are shaped such that the contact force can be transmitted in a substantially direction-independent manner to adjacent bearing contact bodies (32) and/or the conductor (10, 20) with which contact is to be made and/or the connecting body (4).

4. The apparatus (1) according to one of the preceding claims, **characterised in that** the contact bodies (32) have an electrically conductive surface coating which constantly has a lower contact resistance compared with the material of the contact bodies.

5. The apparatus (1) according to one of the preceding claims, **characterised in that** the contact medium (30) has a pasty mass (34), in which the contact bodies (32) are embedded.

6. The apparatus (1) according to one of the preceding claims, **characterised in that** the apparatus (1) has a force storage means (28) acting on the contact medium (30), with which the contact force can be constantly maintained.

7. The apparatus (1) according to one of the preceding claims, **characterised in that** the apparatus (1) has at least one force indicator (36) or at least one signal element (354), each of which indicates that the contact medium (30) is adequately tensioned by means of the force storage means or contact storage means (28).

8. The apparatus (1) according to one of the preceding claims, **characterised in that** the apparatus (1) has a fixation device for fixing the conductor (10, 20) with which contact is to be made to the connecting body (4), in particular for fixing the axial position of the conductor (10, 20) with which contact is to be made relative to the connecting body (4).

9. A connection or connecting device with an apparatus (1) according to one of the preceding claims and with a contacted electrical conductor (10, 20), in particular with a multi-wire cable conductor of a power supply cable, wherein at least a part of the contact bodies (32) is in electrical contact-making contact with the front end of the conductor (10, 20).

10. The connection or connecting device according to claim 9, **characterised in that** at least a part of the contact bodies (32) has an at least partially curved surface, in particular an at least partially spherical surface, and preferably **in that** at least a part of the contact bodies (32) is formed ball-shaped, and **in that** the radius of the curved surface is less than 50% of a narrow side of the front surface of the contacted conductor (10, 20) or of the wires of a multi-wire conductor (10, 20), in particular less than 40% and preferably less than 25%.

11. The connection or connecting device according to claim 9 or 10, **characterised in that** the conductor (10, 20) has multiple wires, and that at least one expansion element (150) is inserted into the front end of the contacted conductor (10, 20), preferably that an expansion element (150) is inserted centrally into the front end of the contacted conductor (10, 20).

12. The connection or connecting device according to one of claims 9 to 11, **characterised in that** an annular element (148) is mounted on or near to the front end on the contacted conductor (10, 20), the external diameter of which is adapted to the receiving space (6) of the connecting body (4), in particular that the external diameter of the annular element (148) corresponds substantially to the clear width of the receiving space (6) of the connecting body (4), and/or the internal diameter of which is adapted to the external diameter of the conductor (10, 20) with which contact is to be made, in particular that the internal diameter of the annular element (148) corresponds substantially to the external diameter of the conductor (10, 20) with which contact is to be made.

## Revendications

1. Système (1) de mise en contact d'un conducteur (10, 20) électrique, notamment d'un conducteur d'un câble d'alimentation électrique, le système (1) ayant une pièce (4) de liaison, qui délimite un espace (6) de réception, dans lequel le conducteur (10, 20) à mettre en contact peut être inséré par son extrémité du côté frontal, et dans lequel le système (1) a un milieu (30) de contact, avec lequel, sous l'effet d'une force de contact, l'extrémité du côté frontal du conducteur (10, 20) peut être mise en contact électriquement, le milieu (30) de contact ayant une pluralité de pièces (32) de contact introduites dans l'espace (6) de réception, conductrices de l'électricité et juxtaposées, dont au moins une partie peut être mise en application de contact électrique sur l'extrémité du côté frontal du conducteur (10, 20), **caractérisé en ce que** les pièces (32) de contact ont au moins par endroit une surface sphérique, en étant de préférence constituées sous la forme de billes, et **en ce que** le système (1) a au moins un élément (18) d'application de force qui agit sur le milieu (30) de contact et par lequel la force de contact peut être appliquée au milieu (30) de contact.

2. Système (1) suivant la revendication 1, **caractérisé en ce que** la force de contact peut être transmise d'une pièce (32) de contact à des pièces (32) de contact voisines juxtaposées et/ou au conducteur (10, 20) à mettre en contact et/ou à la pièce (4) de liaison.

3. Système (1) suivant l'une des revendications précédentes, **caractérisé en ce que** la pièce (32) de contact est formée de manière à ce que la force de contact puisse être transmise sensiblement indépendamment de la direction à des pièces (32) de contact voisines juxtaposées et/ou au conducteur (10, 20) à mettre en contact et/ou à la pièce (4) de liaison.

4. Système (1) suivant l'une des revendications précédentes, **caractérisé en ce que** les pièces (32) de contact ont un revêtement de surface conducteur de l'électricité qui, par rapport au matériau de la pièce de contact, a une résistance de contact plus petite durablement.

5. Système (1) suivant l'une des revendications précédentes, **caractérisé en ce que** le milieu (30) de contact a une composition (34) pâteuse, à laquelle les pièces (32) de contact sont incorporées.

6. Système (1) suivant l'une des revendications précédentes, **caractérisé en ce que** le système (1) a un accumulateur (28) de force, qui agit sur le milieu (30) de contact et par lequel la force de contact peut être maintenue durablement.

7. Système (1) suivant l'une des revendications précédentes, **caractérisé en ce que** le système (1) a au moins un indicateur (36) de force ou au moins un élément (354) de signal qui indique respectivement que le milieu (30) de contact est bloqué suffisamment au moyen de l'accumulateur (28) de force ou de l'accumulateur (28) de contact.

8. Système (1) suivant l'une des revendications précédentes, **caractérisé en ce que** le système (1) a un dispositif d'immobilisation pour immobiliser le conducteur (10, 20) à mettre en contact sur la pièce (4) de liaison, notamment pour fixer la position axiale du conducteur (10, 20) à mettre en contact par rapport à la pièce (4) de liaison.

9. Dispositif de connexion ou de liaison comprenant un système (1) suivant l'une des revendications précédentes et un conducteur (10, 20) électrique à mettre en contact, ayant notamment un conducteur à plusieurs brins d'un câble d'alimentation électrique, dans lequel au moins une partie des pièces (32) de contact est en application de contact électrique avec l'extrémité du côté frontal du conducteur (10, 20).

10. Dispositif de connexion ou de liaison suivant la revendication 9, **caractérisé en ce qu'**au moins une partie des pièces (32) de contact a une surface incurvée, au moins par endroit, notamment au moins une surface sphérique, au moins par endroit, et de préférence **en ce qu'**au moins une partie des pièces (32) de contact est en forme de billes, et **en ce que** le rayon de la surface incurvée représente moins de 50 % d'un petit côté de la surface du côté frontal du conducteur (10, 20) à mettre en contact ou des brins d'un conducteur (10, 20) à plusieurs brins, notamment moins de 40 % et, de préférence, moins de 25 %.

11. Dispositif de connexion ou de liaison suivant la revendication 9 ou 10, **caractérisé en ce que** le conducteur (10, 20) est à plusieurs brins, et **en ce que** dans l'extrémité du côté frontal du conducteur (10, 20) à mettre en contact est inséré au moins un élément (150) d'écartement, de préférence **en ce qu'**un élément (150) d'écartement est inséré au centre dans l'extrémité du côté frontal du conducteur (10, 20) à mettre en contact.

12. Dispositif de connexion ou de liaison suivant l'une des revendications 9 à 11, **caractérisé en ce que** sur ou à proximité de l'extrémité frontale du conducteur (10, 20) à mettre en contact est mis un élément (148) annulaire, dont le diamètre extérieur est adapté à l'espace (6) de réception de la pièce (4) de liaison, notamment **en ce que** le diamètre extérieur de l'élément (148) annulaire correspond sensiblement à la dimension intérieure de l'espace (6) de réception de la pièce (4) de liaison, et/ou dont le diamètre intérieurs est adapté au diamètre extérieur du conducteur (10, 20) à mettre en contact, notamment **en ce que** le diamètre intérieur de l'élément (148) annulaire correspond sensiblement au diamètre extérieur du conducteur (10, 20) à mettre en contact.
